# EUROPÄISCHE PATENTANMELDUNG

(11) **EP 1 148 016 A2**
(43) Veröffentlichungstag der Anmeldung: **24.10.2001**
(21) Anmeldenummer: 01109238.4
(22) Anmeldetag: 14.04.2001
(51) Int. Cl.: B65H 54/28

(54) **Vorrichtung zum Aufwickeln eines Fadens auf einen Spulenkörper**

(30) Priorität: 20.04.2000 DE 10019951
(71) Anmelder: Berger Lahr GmbH & Co. KG, 77933 Lahr (DE)
(72) Erfinder: Klaus Albrecht, 78126 Königsfeld (DE); Olaf Richter, 77948 Friesenheim (DE); Helmut Patzelt, 77960 Seelbach (DE)
(74) Vertreter: Maucher, Wolfgang, Dipl.-Ing.

(57) **Zusammenfassung**

Eine Vorrichtung (1) dient zum Aufwickeln eines Fadens (2) auf einen Spulenkörper mittels eines Fadenführers (4), der etwa parallel zum Spulenkörper (3) geführt und zum Positionieren über ein Changierintervall proportional zur Fadengeschwindigkeit mit einem Positionierantrieb (5) verbunden ist. Als Positionierantrieb ist ein Linearmotor (6) vorgesehen, dessen Läufer (7) im wesentlichen direkt mit dem Fadenführer (4) verbunden ist.

Die Bewegung des Fadenführers (4) und die Bewegung des Läufer (7) des Linearmotors sind beides Linearbewegungen, so daß keinerlei trägheitsbehaftete Übertragungsmechanismen erforderlich sind. Damit ergibt sich eine einfache Konstruktion und die Möglichkeit mit hohen Positioniergeschwindigkeiten und Beschleunigungen arbeiten zu können. Der Linearmotor (6) ist mit einer Positioniersteuerung (9) oder einer Positionierregelung verbunden, die einen mit einer Maschinensteuerung (10) verbundenen Steuereingang (11) hat. Durch die Positioniersteuerung oder Positionierregelung in Verbindung mit der Maschinensteuerung kann der Aufbau der Spule praktisch beliebig variiert werden, wobei insbesondere auch in den kritischen Bewegungsumkehrbereichen des Fadenführers keine Probleme auftreten und eine Kantenverlegung auf einfache Weise möglich ist.

## Beschreibung

Die Erfindung bezieht sich auf eine Vorrichtung zum Aufwickeln eines Fadens auf einen Spulenkörper mittels eines Fadenführers, der etwa parallel zum Spulenkörper geführt und zum Positionieren über ein Changierintervall proportional zur Fadengeschwindigkeit, mit einem Positionierantrieb verbunden ist, wobei als Positionierantrieb ein Linearmotor vorgesehen ist, dessen Läufer im wesentlichen direkt mit dem Fadenführer verbunden ist.

Beim Aufwickeln eines Fadens auf einen Spulenkörper wird der Fadenführers auch in Abhängigkeit von dem verwendeten Fadenmaterial üblicherweise mit einer Geschwindigkeit von etwa zwei bis vier Metern pro Sekunde am Spulenkörper entlanggeführt. Problematisch sind dabei die jeweiligen Bewegungsumkehrpunkte an den äußeren Enden der Spulen, wo der Fadenführer mit maximaler Verzögerung zunächst abgebremst und dann mit maximaler Beschleunigung in entgegengesetzter Richtung beschleunigt werden muß. Wird diese schnelle Bewegungsumkehr nicht sichergestellt, ist ein präziser Spulenaufbau nicht möglich. Es können dabei Fehler auftreten, indem Lagen an dieser Stelle übereinandergewickelt werden.

Der jeweilige Spulenaufbau ist für das spätere Abziehen des Fadens von wesentlicher Bedeutung. Beim Fadenabziehen wird der Faden in axialer Richtung von der Spule abgezogen, wobei er hinter der Spule einen oder mehrere Schwingbögen bildet. Je nach Spulenaufbau ergeben sich beim Abziehen Zugspannungsschwankungen, die insbesondere durch die unterschiedlichen Lagen im Kantenbereich auftreten. Bei hohen Abziehgeschwindigkeiten können diese Zugspannungsschwankungen dazu führen, daß der Faden reißt, wenn die Spule an den Kanten nicht entsprechend aufgebaut ist.

Ein nicht exakter Spulenaufbau hat somit zur Folge, daß es bei Webmaschinen, die mit hohen Schußeintragsgeschwindigkeiten arbeiten, durch Fadenbrüche zu Maschinenstillständen kommt, die außer dem Zeitverlust auch noch dazu führen, daß im Gewebe Anlaufstellen entstehen, so daß Ausschuß oder Material zweiter Wahl erzeugt wird.

Somit hängt eine störungsfreie Funktion der Maschine in hohem Maß von dem Spulenablaufverhalten ab, welches wiederum von einem exakten Spulenaufbau abhängt. Schon kleine Abweichungen im Spulenaufbau können zu Störungen führen.

Aus der EP 0 311 784 A1 ist es bereits bekannt, die Bewegungsumkehr des Fadenführers durch drehbare Schwungmassen zu bewirken, was aber einen erheblichen Aufwand bedeutet. Außerdem ist die jeweilige Einstellung des mechanischen Umkehrsystems jeweils nur einer bestimmten Positioniergeschwindigkeit zugeordnet und es ist bei Änderungen der Positioniergeschwindigkeit auch eine Umstellung dieses Systems erforderlich. Nachteilig ist bei dieser Vorrichtung wegen des mechanischen Verschleißes auch eine entsprechend hohe Wartungsintensität.

Aus der EP 0 453 622 A1 ist eine Fadenwickelvorrichtung bekannt, bei der als Positionierantrieb ein Schrittmotor vorgesehen ist, der den Fadenführer mit Hilfe einer über Umlenkungen und ein Treibrad geführten Saite positioniert. Um im Bereich der Bewegungsumkehrpunkte des Fadenführers bei hohen Changiergeschwindigkeiten eine große Verzögerung und Beschleunigung zur Verfügung zu haben und um die Massenträgheit der bewegten Teile, nämlich des Fadenführers, des Fadenführerträgers, der Saite als Zugelement, der Umlenkrollen, des Treibrades und des Rotors des Schrittmotors zu überwinden, sind auch hier mechanische Hilfsmittel in Form von zwei Torsionsfedern vorgesehen, die über Magnetkupplungen in ihrer wirksamen Länge verkürzbar sind. Außerdem weist die Vorrichtung ein Getriebe auf, über das die beiden stabförmigen Torsionsfedern mit dem Treibrad des Antriebsmotors verbunden sind. Insgesamt erfordert auch diese Vorrichtung einen erheblichen Aufwand.

Aus der DE 39 07 125 C2 ist eine Changiereinrichtung bekannt, die einen Linearantrieb für den Läufer und den Fadenführer aufweist. Als elektrischer Linearantrieb wird ein Antrieb verwendet, der für beide Bewegungsrichtungen ohne Umschaltung betrieben werden kann.

Für diesen Antrieb kommen Motoren infrage, deren elektromagnetisches Feld für beide Laufrichtungen die gleiche Phasenreihenfolge aufweisen.

Die Bewegungsumkehr erfolgt an den Changier-Enden durch Energiespeicher in Form von Federn. Federn sind Verschleißteile, die nach einiger Zeit Materialermüdungen zeigen.

Eine sogenannte Kantenverlegung, wodurch vermieden wird, daß an den Umkehrstellen jeweils Fadenlagen übereinander gewickelt werden und sich Randwülste an den Kanten bilden, ist mit dieser Changiereinrichtung nicht möglich. Dazu müßte jeweils bei dem Umkehrpunkt der Changierhub etwas verändert werden, indem die Federkraft bei jedem Hub verändert wird, was aber nicht vorgesehen und in der Praxis damit auch nicht machbar ist.

Auch die EP 0 994 061 A2 zeigt eine Wickelvorrichtung mit einem Linearmotor und federabgestütztem Läufer. Dieser wird durch beidseits ihn beaufschlagende Federn in Ruhelage in einer Mittelposition des Changierwegs gehalten. Durch Erregung und Abschalten von Linearmotor-Spulen nacheinander wird der Läufer in eine einfachharmonische Hin-und Herbewegung versetzt, die wesentlich von der Federeinspannung des Läufers abhängt.

Aus der nachveröffentlichten DE 199 21 630 ist eine Vorrichtung zum Changieren eines aufzuspulenden Fadens bekannt, die eine wenigstens einem Fadenführer aufweisende Changierstange hat, die mit einem Linearmotor als Antrieb verbunden ist.

Der Linearmotor versetzt die Changierstange mit dem oder den daran befestigten Fadenführern direkt in eine Hubbewegung.

Problematisch sind die bei solchen Übertragungsmechanismen auftretenden Dehnungen der Changierstange, die zu Positionierungenauigkeiten führen, die sich auf das Spulergebnis negativ auswirken.

Um eine Verringerung der Dehnung der Changierstange zu erreichen, wird in der DE 199 21 630 zusätzlich vorgeschlagen, den Changierantrieb in der Mitte der Changierstange anzuordnen, so daß der jeweils zu beschleunigende Teil der Changierstange gegenüber einem einseitigen Antrieb halbiert ist.

Trotz dieser Maßnahme sind aber Positionierungenauigkeiten der Fadenführer nicht zu vermeiden.

Nachteilig ist weiterhin, daß die zu beschleunigende Masse beim Changieren wegen der Changierstange, die eine möglichst geringe Dehnung aufweisen soll und dementsprechend dimensioniert sein muß, noch vergleichsweise groß ist.

Aufgabe der vorliegenden Erfindung ist es, eine Aufwickelvorrichtung der eingangs erwähnten Art zu schaffen, die mit hoher Prozeßgeschwindigkeit beim Aufwickeln eines Fadens arbeiten kann, bei gleichzeitig hoher Wickelpräzision für einen exakten Spulenaufbau. Außerdem soll eine einfache und schnelle Änderung des Spulenaufbaus möglich sein.

Zur Lösung dieser Aufgabe wird vorgeschlagen, daß der Linearmotor mit einer Positioniersteuerung oder einer Positionierregelung verbunden ist, die einen mit einer Maschinensteuerung verbundenen Steuereingang hat.

Durch die Positioniersteuerung oder Positionierregelung in Verbindung mit der Maschinensteuerung kann der Aufbau der Spule praktisch beliebig variiert werden, wobei insbesondere auch in den kritischen Bewegungsumkehrbereichen des Fadenführers Probleme vermieden werden und auch eine Kantenverlegung auf einfache Weise möglich ist. Es können dadurch auch kleine Variationen des Spulenaufbaus vorgenommen werden, um bei einem späteren Abziehen des Fadens das Abziehverhalten so zu gestalten, daß möglichst geringe Zugspannungsschwankungen auftreten.

Über den mit der Maschinensteuerung verbundenen Steuereingang der Positioniersteuerung oder Positionierregelung können Steuerdaten betreffend insbesondere die Liefergeschwindigkeit des Fadens zugeführt werden, um eine proportionale Anpassung zwischen Positioniergeschwindigkeit des Fadenführers und der Liefergeschwindigkeit des Fadens zu ermöglichen.

In Verbindung mit dem eingesetzten Linearmotor als Changierantrieb und der direkten Ankopplung des Läufers an den Fadenführer tritt nur noch die funktionsbedingt notwendige Masse des Läufers in Erscheinung, während der Fadenführer selbst eine praktisch nicht ins Gewicht fallende Masse hat. Damit ergibt sich eine einfache Konstruktion und andererseits kann mit hohen Positioniergeschwindigkeiten und Beschleunigungen gearbeitet werden.

In Versuchen hat sich herausgestellt, daß mit Positioniergeschwindigkeiten des Fadenführers von mindestens sechs Metern pro Sekunde gearbeitet werden kann. Auch ist durch die sehr einfache Konstruktion eine hohe Betriebssicherheit des Systems vorhanden. Außerdem arbeitet diese Vorrichtung praktisch verschleißfrei, da die Masse sowohl des Fadenführers als auch des damit verbundenen Läufers vergleichsweise gering und dadurch auch die auftretenden Führungskräfte klein sind.

Ist eine Positionierregelung vorgesehen, so können die Positionierdaten den elektrischen Ansteuerdaten des Linearmotors entnommen werden.

Ein zusätzlicher Positionsgeber (Encoder) ist dadurch nicht erforderlich. Eine Positionierregelung wird insbesondere dann eingesetzt, wenn kritische Vorgaben hinsichtlich des Spulenaufbaus vorhanden sind und sehr hohe Genauigkeitsanforderungen bestehen. Auch bei wechselnder Last und wechselnder Dynamik ist eine Positionierregelung vorteilhaft.

Bevorzugt ist vorgesehen, daß der Linearmotor einen außen liegenden Läufer aufweist und daß der Fadenführer unmittelbar an dem Läufer angebracht ist.

Bei dieser Ausführungsform des Linearmotors mit außenliegendem Läufer sind keine zusätzlichen Montageverbindungselemente erforderlich, so daß die bewegte Masse extrem klein gehalten werden kann. Es besteht aber auch die Möglichkeit, daß bei einem Linearmotor mit innenliegendem Läufer ein Verlängerungsarm, beispielsweise in Form einer Schubstange vorgesehen ist. Wesentlich ist nur, daß kein Getriebeteil zwischen Läufer und Fadenführer geschaltet ist, sondern daß es sich auch hierbei um eine weitgehend direkte Verbindung zwischen Fadenführer und Läufer handelt.

Eine besonders vorteilhafte Ausführungsform der Erfindung sieht vor, daß der Linearmotor einen berührungslos gelagerten Läufer aufweist, vorzugsweise mit einer Magnetfeldlagerung und/oder einer Luftlagerung.

Der praktisch schwebende Läufer erfordert nur geringe Antriebskräfte und arbeitet praktisch verschleißfrei.

Zusätzliche Ausgestaltungen der Erfindung sind in den weiteren Unteransprüchen aufgeführt. Nachstehend ist die Erfindung mit ihren wesentlichen Einzelheiten anhand der Zeichnungen noch näher erläutert.

Es zeigt die einzige Figur:
eine schematisierte Darstellung einer Faden-Aufwickelvorrichtung.

Eine in der Figur gezeigte Fadenaufwickelvorrichtung 1 dient zum Aufwickeln eines Fadens 2 auf einen Spulenkörper 3. Als Rotationsantrieb für den Spulenkörper 3 kann ein direkter Antrieb des Spulenkörpers oder eine Treibwalze vorgesehen sein, die die Spule 13 längs einer Mantellinie kontaktiert.

Dabei wird der Faden 2 von einem Fadenführer 4 geführt, wobei dieser etwa parallel zum Spulenkörper 3 über ein Changierintervall positionierbar ist.

In Abhängigkeit beziehungsweise proportional zur Fadengeschwindigkeit muß der Fadenführer 4 positioniert werden, wobei Positioniergeschwindigkeiten von mehreren Metern pro Sekunde vorgesehen sind. Für diese Positionierbewegung ist der Fadenführer 4 mit einem Positionierantrieb 5 verbunden, der durch einen Linearmotor 6 gebildet ist. Dieser Linearmotor 6 weist einen auch als Sekundärteil oder Reaktionsteil bezeichneten Läufer 7 auf, mit dem der Fadenführer 4 direkt verbunden ist. Der Läufer 7 führt längs des Stators 8 innerhalb des Changierintervalls eine Hubbewegung durch. Es können verschiedene Ausführungsformen von Linearmotoren 6 verwendet werden, wobei solche bevorzugt sind, bei denen der Läufer 7 zum Montieren des Fadenführers 4 gut zugänglich ist. Dadurch kann die bewegte Masse klein gehalten werden und sie wird nur noch durch das Gewicht des Läufers 7 und den Fadenführer 4 gebildet. Es besteht dabei auch die Möglichkeit, den Läufer 7 berührungsfrei zu führen, indem dieser schwebend in einem Magnetfeld oder aber durch eine Luftlagerung geführt ist.

Unter anderem auch wegen der geringen bewegten Masse ist eine hohe Bewegungsdynamik mit hohen Beschleunigungs- und Verzögerungswerten realisierbar. Für diese hohen Beschleunigungen und Verzögerungen lassen sich mit Hilfe des Linearmotors auch entsprechend große Antriebs- und Bremskräfte übertragen. Besonders vorteilhaft wirkt sich dies in den Bewegungsumkehrpunkten an den Enden des Changierintervalls aus, da hier in kürzester Zeit der Fadenführer zum Stillstand und in umgekehrter Positionierrichtung beschleunigt werden muß.

In Versuchen konnten damit bereits Positioniergeschwindigkeiten des Fadenführers 4 von etwa 6 m pro Sekunde bei präzisem Spulenaufbau erreicht werden.

Der Linearmotor ist im Ausführungsbeispiel mit einer Positioniersteuerung 9 verbunden, die ihrerseits mit einer übergeordneten Maschinensteuerung 10 verbunden ist. Anstatt einer Positioniersteuerung kann auch eine Positionierregelung vorgesehen sein, so daß der Aufwickelprozeß entweder gesteuert oder auch geregelt werden kann. Bei einer Regelung können die Positionierdaten direkt aus den elektrischen Ansteuerdaten des Linearmotors entnommen werden, so daß kein zusätzlicher Aufwand für einen Positionsgeber (Encoder) erforderlich sind.

Über den mit der Maschinensteuerung 10 verbundenen Steuereingang 11 der Positioniersteuerung 9 können diese Steuerdaten betreffend insbesondere die Liefergeschwindigkeit des Fadens zugeführt werden, um eine proportionale Anpassung zwischen Positioniergeschwindigkeit des Fadenführers 4 und der Liefergeschwindigkeit des Fadens vornehmen zu können. Durch die exakte Zuordnung dieser beiden Größen ist eine gleichbleibende Fadenspannung vorhanden und es wird dadurch das Risiko eines Fadenbruches reduziert.

In der Zeichnungsfigur ist der Linearmotor 6 schematisch dargestellt und die Funktionsteile besser erkennen zu können. In der Praxis wird jedoch ein Linearmotor 6 eingesetzt, bei der zwar der Läufer 7 für die Verbindung mit dem Fadenführer 4 gut zugänglich ist, ansonsten aber weitgehend gekapselt ist um ein Eindringen von Flusen, die bei dem Aufwickelprozeß anfallen, zu vermeiden.

## Patentansprüche

1. Vorrichtung zum Aufwickeln eines Fadens auf einen Spulenkörper mittels eines Fadenführers, der etwa parallel zum Spulenkörper geführt und zum Positionieren über ein Changierintervall proportional zur Fadengeschwindigkeit mit einem Positionierantrieb verbunden ist, wobei als Positionierantrieb (5) ein Linearmotor (6) vorgesehen ist, dessen Läufer (7) im wesentlichen direkt mit dem Fadenführer (4) verbunden ist, **dadurch gekennzeichnet, daß** der Linearmotor (6) mit einer Positioniersteuerung (9) oder einer Positionierregelung verbunden ist, die einen mit einer Maschinensteuerung (10) verbundenen Steuereingang (11) hat.

2. Vorrichtung nach Anspruch 1, **dadurch gekennzeichnet, daß** der Linearmotor (6) einen außen liegenden Läufer (7) aufweist und daß der Fadenführer (4) unmittelbar an dem Läufer angebracht ist.

3. Vorrichtung nach Anspruch 1 oder 2, **dadurch gekennzeichnet, daß** der Linearmotor (6) einen berührungslos gelagerten Läufer (7) aufweist, vorzugsweise eine Magnetfeldlagerung und/oder eine Luftlagerung.

4. Vorrichtung nach einem der Ansprüche 1 bis 3, **dadurch gekennzeichnet, daß** bei einer Positionierregelung Positionierdaten aus den elektrischen Ansteuerdaten des Linearmotors zur Positionsbestimmung des Läufers dienen.
